# FASCICULE DE BREVET EUROPEEN

(11) **EP 0 184 228 B1**
(45) Date de publication et mention de la délivrance du brevet: **31.05.1989**
(21) Numéro de dépôt: 85200923.2
(22) Date de dépôt: 12.06.1985
(51) Int. Cl.: A47F 3/00, A47F 1/08

(54) **Armoire-magasin anti-vol**
Diebstahlsicherer Ladenschrank
Anti-theft storage cabinet

(30) Priorité: 06.12.1984 BE 2060560
(43) Date de publication de la demande: 11.06.1986
(73) Titulaire: FIDAGH, société anonyme, B-6200 Charleroi-Gosselies (BE)
(72) Inventeur: Mestdagh, Jacques, B-6270 Loverval (BE)
(74) Mandataire: Donné, Eddy

(56) Documents cités:
- GB-A- 1 265 127
- US-A- 2 661 991
- US-A- 3 560 067
- US-A- 4 079 241

## Description

Cette invention a pour objet une armoire-magasin anti-vol selon le préambule de la revendication 1, en d'autre termes une armoire-magasin pourvue d'une sécurité efficace afin d'éviter le vol des marchandises mises en vente exposées dans de telles armoires.

L'invention concerne plus spécialement une armoire-magasin anti-vol pour le rangement classifié d'articles empilables.

L'armoire-magasin anti-vol conforme à l'invention, consistant en une armoire comprenant un nombre de colonnes déplaçables verticalement pouvant contenir, chacune, une provision d'articles, ces articles pouvant être desservis par une ouverture de débit prévue au bas de chaque colonne, l'approvisionnement pouvant se faire par une ouverture d'approvisionnement prévue dans le haut de chaque colonne, et des éléments pour fermer les ouvertures de débit et pour bloquer le déplacement vertical des colonnes, est caractérisé en ce que les colonnes sont montées dans l'armoire de façon à pouvoir être décrochées, que l'élément pour fermer les ouvertures de débit est formé par aux moins une latte pouvant être glissée verticalement devant les ouvertures de débit, que l'élément pour bloquer le déplacement vertical des colonnes est formé par au moins une latte pouvant être déplacée verticalement et étant solidarisée à la latte de fermeture par un châssis, de façon que dans la position basse des éléments l'armoire-magasin est verrouillée, l'élément de fermeture se trouvant devant les ouvertures de débit et l'élément de bloquage se trouvant juste au-dessus des colonnes en sorte que celles-ci ne peuvent plus être décrochées.

Une armoire-magasin selon le préambule de la revendication 1, est décrite dans le US-A-3 560 067.

Dans une forme préférée de réalisation l'armoire-magasin est utilisée pour le rangement classifié de paquets de cigarettes, cette armoire-magasin pouvant être fermée d'une manière simple. Il est évident que de telles armoires-magasins anti-vol sont particulièrement indiquées pour être placées dans les magasins à grande surface, à proximité des caisses enregistreuses. En effet, lorsqu'une caissière quitte sa place, elle peut d'abord, d'une manière très simple, fermer ladite armoire-magasin. La fermeture de l'armoire-magasin peut aussi être combinée avec la fermeture d'une caisse enregistreuse, d'une telle manière que la fermeture de cette dernière provoque automatiquement la fermeture de l'armoire-magasin anti-vol.

Outre la sécurité contre le vol, l'armoire-magasin selon l'invention présente encore nombreux autres avantages. Tout d'abord, elle est exécutée de telle façon qu'elle peut être réapprovisionnée facilement et simplement. A cet effet, sont prévues des colonnes pouvant être remplies en empilage par le haut, les articles pouvant être débités un à un par le bas de l'armoire-magasin. Ceci présente l'avantage que la marchandise la plus ancienne est délivrée en premier lieu, en sorte qu'il ne reste pas de vielle marchandise dans l'armoire.

Le fait que l'armoire-magasin selon l'invention prévoit que les articles y empilés sont enlevables par le bas entraîne l'obligation de disposer ces armoires-magasins à une certaine hauteur du sol. De préférence, donc, le côté inférieur de l'armoire se trouvera à environ 1,80 m du sol. Ceci offre l'avantage, d'une part, que la vue panoramique du magasin n'est pas entravée par cette armoire et, d'autre part, qu'une connexion électrique avec l'armoire peut être prévue dans le plafond, par exemple en vue d'éclairer un panneau publicitaire placé sur l'armoire.

Une telle armoire-magasin selon l'invention présente encore l'avantage que, dans la plupart des cas, surtout si elle est disposée à proximité d'une caisse enregistreuse dans un magasin à grande surface, elle incite la clientèle à se servir de paquets de cigarettes ou autres articles y exposés.

Outre les avantages techniques principaux énumérés ci-dessus, ladite armoire-magasin anti- vol offre un aspect très avantageux sur le plan financier et publicitaire. En effet, les pertes considérables subies annuellement par les vols, par exemple de paquets de cigarettes ou autres articles, seront éliminées.

D'autrè part, une telle armoire-magasin anti-vol présente l'avantage, surtout lorsqu'elle est installée dans un magasin à grande surface, que des panneaux publicitaires, même au nombre de quatre, peuvent être prévus sur les côtés de l'armoire.

Il est évident que ces panneaux publicitaires exercent, sur la clientèle, un effet psychologique non négligable. En effet, celle-ci, pendant l'attente à la caisse, a le temps d'etre influencée par la publicité apparaissant sur les panneaux.

En vue de mieux faire ressortir de l'invention, une forme d'exécution préférée est décrite ci-après en se référant aux dessins annexés dans lesquels:
la figure 1 est une vue frontale en perspective d'une colonne dans laquelle peuvent être empilés les articles à vendre;
la figure 2 est une vue arrière de la même colonne;
la figure 3 est une vue schématique de l'armoire-magasin anti-vol fermée;
la figure 4 est une vue similaire à la figure 3, l'armoire étant ouverte;
la figure 5 représente une exécution pratique d'une armoire-magasin anti-vol selon l'invention;
la figure 6 est une coupe selon la ligne VI - VI de la figure 5.

Comme représenté aux figures 1 à 4, l'armoire-magasin antivol consiste essentiellement, dans une forme préférée d'exécution, en une colonne 1 pourvue, dans le bas, d'une ouverture 2 pour le débit des articles et, dans le haut, d'une ouverture de remplissage 3 montée de manière démontable dans une armoire 4, et un élément de fermeture 5 mobile verticalement et qui, en position fermée de l'armoire-magasin anti-vol, prévoit la fermeture de l'ouverture de débit 2.

La colonne vericale 1 consiste essentiellement en un compartiment-réservoir dans lequel peuvent être empilés les articles à vendre. A cet effet, cette colonne présente de préférence une coupe interne correspondant à la forme des articles à empiler 6.

Pour la formation de l'ouverture de remplissage 3, la colonne 1 est laissée ouverte dans le haut tandis qu'elle est fermée dans le bas par un fond 7. L'ouverture 2, adjacente à ce fond 7, est formée par une découpe dans la paroi avant 8 de la colonne 1.

De plus, la colonne 1, exécutée de préférence en matière synthétique ou en aluminium, présente, en sa paroi avant 8, une fente 9 relativement étroite et, dans les parois latérales, une fente 10 relativement large. Le côté arrière de la colonne 1 présente un certain nombre de crochets 11 pouvant coopérer avec un nombre de lattes 12 aménagées dans l'armoire 4.

L'élément de fermeture 5 qui, selon cette exécution, est formé par une latte qui, en position fermée de l'armoire-magasin anti-vol, recouvre l'ouverture de débit 2 de la colonne 1, peut, selon cette forme d'exécution, être glissée vers le haut. Cette manoeuvre peut être facilitée par un contrepoids 13 prévu de façon adéquate.

Selon la forme d'exécution représentée aux figures 1 à 3, l'élément de fermeture 5 fait partie d'un châssis 14 entièrement mobile, ce dernier étant pourvu d'une deuxième latte 15, le tout d'une telle manière que cette latte 15, dans la position la plus basse du châssis 14, et donc en position fermée de l'élément de fermeture 5, se trouve juste au-dessus de la colonne 1.

Il est donc évident que le châssis 14, dans sa position la plus basse, peut être verrouillé au moyen d'un verrou ou similaire, non représenté aux figures 1 à 4.

Le fonctionnement de cette armoire-magasin anti-vol ressort clairement des dessins. Comme représenté à la figure 4, dans la position élevée du châssis 14, les articles 6 peuvent être facilement enlevés via l'ouverture de debit 2. Pour réapprovisionner la colonne 1, celle-ci doit être décrochée des lattes 12, après quoi le réapprovisionnement peut se faire par l'ouverture de remplissage 3. La fente 10 relativement large présente l'avante qu'en cas de chute malencontreuse des articles 6, ceux-ci peuvent facilement être atteints par la fente 10 afin de les remettre en position adéquate. Après remplissage, la colonne 1 peut être simplement raccrochée aux lattes 12.

Pour fermer l'armoire-magasin, il suffit de baisser l'élément de fermeture - et donc aussi le châssis 14 - et de les verrouiller au moyen du verrou précité. Par le fait que la latte 15 se trouve juste au-dessus de la colonne 1, il est impossible, dès lors, de la décrocher des lattes 12.

Il est évident qu'en position ouverte de l'armoire-magasin anti-vol, le contrepoids 13 a pour fonction de laisser le châssis 14 en position élevée. La fente 9 dans la paroi avant 8 de la colonne 1 sert purement et simplement à pouvoir évaluer le contenu de la colonne 1. Bien entendu, cette fente 9 ne donne, en aucun cas, accès aux articles 6 empilés. La paroi avant 8 avec fente étroite 9 peut éventuellement être remplacée par une paroi transparente.

Les figures 5 et 6 représentent une forme d'exécution pratique de l'armoire-magasin anti- vol. En l'occurrence, 25 colonnes 1 sont prévues, dans l'armoire 4. Ces colonnes se succèdent par rangée de deux, respectivement 16 - 17. La rangée arrière 17 se trouve à un niveau un peu plus bas que la rangée précédente 16 en sorte qu'il est possible d'atteindre facilement toutes les ouvertures de débit 2. Dans la forme d'exécution représentée, la rangée avant 16 est formée de 13 colonnes tandis que la rangée arrière est formée de 12 colonnes. Dans la rangée arrière 17 est d'ailleurs prévue une colonne 1 en moins car un espace 18 est aménagé dans le milieu de l'armoire 4, espace destiné à loger le contrepoids 13.

Il est évident que l'armoire doit, en l'occurrence, être exécuté d'une telle manière qu'elle comprend, e.a., deux éléments de fermeture 5 et deux lattes 15 pour empêcher le décrochage des colonnes 1.

Le verrouillage de l'élément de fermeture 5, et donc aussi du châssis 14, se fait au moyen d'un verrou 19 provoquant le verrouillage (non représenté) du châssis 14 avec l'armoire 4.

La partie inférieure de l'armoire 4 se trouve de préférence à 1,80 m du sol. Un pied solide 20 est prévu pour soutenir l'armoire-magasin. La partie supérieure de l'armoire-magasin anti-vol selon l'invention, donc en fait l'armoire 4, est pourvue d'un panneau 21 sur lequel apparaissent les marques des articles 6 se trouvant dans les 25 colonnes différentes. D'autres panneaux publicitaires 22 peuvent encore être prévus.

Il est évident qu'une telle armoire-magasin anti-vol peut être exécutée sous différentes formes.

Dans une variante non représentée, une armoire-magasin est prévue telle que décrite précédemment mais dans laquelle le verrou 19 peut être commandé électriquement et relié à une caisse enregistreuse du magasin.

Il est évident que l'armoire-magasin selon l'invention n'est pas limitee à l'application pour la vente de cigarettes mais que, moyennant une forme adéquate des colonnes 1, toutes sortes d'articles peuvent être distribués au moyen d'une telle armoire, notamment das musicassettes, des cassettes-vidéo, des films, des allumettes, des friandises, etc...

## Revendications

1. Armoire-magasin anti-vol, consistant en une armoire (4) comprenant un nombre de colonnes (1) déplaçables verticalement pouvant contenir, chacune, une provision d'articles (6), ces articles pouvant être desservis par une ouverture de débit (2) prévue au bas de chaque colonne, l'approvisionnement pouvant se faire par une ouverture d'approvisionnement (3) prévue dans le haut de chaque colonne, et des eléments pour fermer les ouvertures de débit (2) et pour bloquer le déplacement vertical des colonnes (1),
caractérisé en ce que les colonnes (1) sont montées dans l'armoire (4) de façon à pouvoir être décrochées, que l'élément pour fermer les ouvertures de débit (2) est formé par aux moins une latte (5) pouvant être glissée verticalement devant les ouvertures de débit (2), que l'élément pour bloquer le déplacement vertical des colonnes est formé par au moins une latte (15) pouvant être déplacée verticalement et étant solidarisée à la latte (5) de fermeture par un châssis (14), de façon que dans la position basse des éléments (5, 15) l'armoire-magasin est verrrouillée, l'élément de fermeture (5) se trouvant devant les ouvertures de débit (2) et l'élément de bloquage (15) se trouvant juste au-dessus des colonnes (1) en sorte que celles-ci ne peuvent plus être décrochées.

2. Armoire-magasin anti-vol selon la revendication 1, caracterisée en ce que le châssis (14) peut être déplacé verticalement.

3. Armoire-magasin anti-vol selon la revendication 2, caractérisé en ce que la latte de fermeture (5) et le châssis (14) sont reliés à un contrepoids (13).

4. Armoire-magasin anti-vol selon l'une quelconque des revendications précédentes, caractérisé en ce que la latte de fermeture (5) peut être verrouillé au moyen d'un verrou (19).

5. Armoire-magasin anti-vol selon l'une quelconque des revendications précédentes, caractérisée en ce que'elle est pourvue de deux rangées de colonnes (16 -17) placées l'une derrière l'autre, la deuxième rangée étant prévue à un niveau légèrement inférieur à la première.

6. Armoire-magasin anti-vol selon les revendications 3 et 5, caractérisée en ce que, dans la deuxième rangée de colonnes (17), est prévue une espace (18) logeant le contrepoids (13).

7. Armoire-magasin anti-vol selon.l'une quelconque des revendications 1 à 6, caractérisée en ce qu'elle est montée sur un pied (20).

8. Armoire-magasin anti-vol selon l'une quelconque des revendications 1 à 6, caractérisée en ce qu'elle est pourvue de moyens pour la fixer à une paroi ou mur.

## Claims

1. Anti-theft display cabinet consisting of a cabinet (4) containing a number of columns (1) which can be moved vertically each of which is capable of holding a stock of articles (6), these articles can be dispensed by a withdrawal opening (2) at the base of each column, restocking being carried out by a restocking opening (3) in the top of each column, and elements for shutting the withdrawal openings (2) and for blocking the vertical movement of the columns (1), characterized in that the columns (1) are mounted in the cabinet (4) in such a way that they are cabable of being disengaged, that the element for shutting the withdrawal openings (2) is formed by at least one bar (15) capable of being slid vertically and attached to the closing bar (5) by a chassis (14), such that in the lower position of the elements (5, 15) the display cabinet is locked, the closing element (5) being located in front of the withdrawal openings (2) and the locking element (15) being located immediately above the columns (1) in such a way that these cannot be unhooked.

2. Anti-theft display cabinet in accordance with claim 1, characterized in that the chassis (14) can be moved vertically.

3. Anti-theft display cabinet in accordance with claim 2, characterized in that the closing bar (5) and the chassis (14) are connected to a counterweight (13).

4. Anti-theft display cabinet in accordance with one of the preceding claims, characterized in that the closing bar (5) can be locked by means of a bolt (19).

5. Anti-theft display cabinet in accordance with one of the preceding claims, characterized in that it is provided with two rows of columns (16 - 17) located one behind the other, the second row being located such that its level is slightly below the first.

6. Anti-theft display cabinet in accordance with claims 3 to 5, characterized in that a space (18) is allowed in the second row of columns (17) for the counterweight (13).

7. Anti-theft display cabinet in accordance with claims 1 to 6, characterized in that it is mounted on a foot (20).

8. Anti-theft display cabinet in accordance with claims 1 to 6, characterized in that it is provided with a means for fastening to a partition or wall.

## Patentansprüche

1. Einbruchsicherer Lagerschrank, der aus einem Schrank (4) mit einer Anzahl vertikal verstellbaren Säulen (1), welche je einen Vorrat an Artikeln (6) enthalten können, die durch eine unten in jeder Säule angebrachte Ausgabeöffnung (2) ausgegeben werden können, wobei die Belieferung durch eine oben in jeder Säule angebrachte Belieferungsöffnung (3) erfolgen kann, und aus Elementen zum Schließen der Ausgabeöffnungen (2) und zum Blockieren der vertikalen Verstellung der Säulen (1) besteht, dadurch gekennzeichnet, daß die Säulen (1) im Schrank (4) derart angeordnet sind, daß sie losgehakt werden können, daß das Element zum Schließen der Ausgabeöffnungen (2) durch mindestens eine Latte (5) gebildet wird, welche vertikal vor die Ausgabeöffnungen (2) geschoben werden kann, daß das Element zum Blockieren der vertikalen Verstellung der Säulen durch mindestens eine Latte (15) gebildet wird, welche vertikal verschiebbar ist und mittels eines Rahmens (14) mit der Verschlußlatte (5) fest verbunden ist, so daß im unteren Stand der Elemente (5, 15) der Lagerschrank verriegelt ist, wobei sich das Verschlußelement (5) vor den Ausgabeöffnungen (2) und sich das Blockierungselement (15) gerade über den Säulen (1) befindet, so daß letztere nicht mehr losgehakt werden können.

2. Einbruchsicherer Lagerschrank nach Anspruch 1, dadurch gekennzeichnet, daß der Rahmen (14) vertikal verstellbar ist.

3. Einbruchsicherer Lagerschrank nach Anspruch 2, dadurch gekennzeichnet, daß die Verschlußlatte (5) und der Rahmen (14) mit einem Gegengewicht (13) verbunden sind.

4. Einbruchsicherer Lagerschrank nach irgendeinem der vorhergehenden Ansprüche, dadurch gekennzeichnet, daß die Verschlußlatte (5) durch einen Riegel (10) verriegelt werden kann.

5. Einbruchsicherer Lagerschrank nach irgendeinem der vorhergehenden Ansprüche, dadurch gekennzeichnet, daß er mit zwei Reihen von nacheinander gestellten Säulen (16 - 17) versehen ist, wobei die zweite Reihe ein wenig niedriger liegt als die erste.

6. Einbruchsicherer Lagerschrank nach den Ansprüchen 3 und 5, dadurch gekennzeichnet, daß in der zweiten Reihe von Säulen (17) ein Raum (10) für das Gegenwicht (13) vorgesehen ist.

7. Einbruchsicherer Lagerschrank nach irgendeinem der vorhergehenden Ansprüche. dadurch gekennzeichnet, daß er auf einen Fuß (20) montiert ist.

8. Einbruchsicherer Lagerschrank nach irgendeinem der Ansprüche 16, dadurch gekennzeichnet, daß er mit Mitteln zur Befestigung an einer Wand oder Mauer ausgerüstet ist.
